# EUROPÄISCHE PATENTSCHRIFT

(11) **EP 0 116 684 B1**
(45) Veröffentlichungstag und Bekanntmachung des Hinweises auf die Patenterteilung: **06.05.1987**
(21) Anmeldenummer: 83109243.2
(22) Anmeldetag: 19.09.1983
(51) Int. Cl.: B21D 43/10

(54) **Pressen-Einheit mit zugleich mit dem Werkzeugwechsel aus zutauschenden Greiferschienen**
Press unit with gripping bars being changeable simultaneously with the tools
Presse avec des guides de transfert échangeables simultanément avec les outils

(30) Priorität: 24.09.1982 DE 3235308
(43) Veröffentlichungstag der Anmeldung: 29.08.1984
(73) Patentinhaber: L. SCHULER GmbH, D-73012 Göppingen (DE)
(72) Erfinder: Mikusch, Gerald, D-7320 Göppingen (DE); Münch, Werner, D-7320 Göppingen (DE)

## Beschreibung

Die Erfindung betrifft eine Pressen-Einheit der im Oberbegriff des Patentanspruches 1 angegebenen Art.

An den Greiferschienen sind Greifzeuge befestigt, die in ihren Abmaßen und Einstellungen abgestimmt sind auf das jeweils zu erfassende Werkstück. Die Greifzeuge sind so dem Werkzeug bzw. dem Satz an Werkzeugen einer Pressen-Einheit direkt zuzuordnen. Zur Verringerung der Werkzeugwechselzeiten und zur Vermeidung der damit zwangsläufig notwendigen Greifzeugveränderungen innerhalb dieses Zeitraumes werden die Greiferschienen zugleich mit dem Werkzeugwechsel bzw. Werkzeugsatzwechsel gegen auf das neue Werkstück abgestimmte Greifzeuge und Greiferschienen ausgetauscht. Zu diesem Zweck sind die Greiferschienen vom Antrieb abzukuppeln.

Eine bekannte Einrichtung zum festen, formschlüssigen Verbinden von Gestängen in Werkzeughaltevorrichtungen wird in der GB-A-1 101 838 gezeigt. Hierbei sind die zu verbindenden Enden der Stangen mit formschlüssig ineinander greifenden Klauen versehen worden. Über die Verbindung ist eine einen Griffteil aufweisende Hülse zu schieben, die bis gegen einen Anschlag zu führen ist und so die Verbindung gegen ungewolltes Lösen hält. Die Schrift enthält keine Hinweise auf die Automatisierung des Schließens und Öffnens und des Sicherns der Verbindung ; es -muß vielmehr die Verbindung manuell hergestellt und gelöst werden. Diese Einrichtung ist in Pressen-Einheiten nur bedingt einsatzfähig, , da die dort verwendeten Greiferschienengestänge zu führen sind, die Transferbewegung der Greiferschienen aber so groß ist, daß Greiferschienen mit derartig aufgebauten Verbindungen zwischen den Werkzeugsätzen nicht verwendet werden können.

In der DE-C-1964326 ist eine Stufenpresse beschrieben worden mit einer Transportvorrichtung zum Fördern der Werkstücke von Bearbeitungsstation zu Bearbeitungsstation. Die Transportbewegung ist vom Stößelantrieb abgeleitet. Jedem Pressenstößel ist ein gegenüber dem zugehörigen Pressentisch verfahrbarer Schiebetisch zugeordnet, der das Unterwerkzeug zumindest eines Werkzeugsatzes trägt. Die einem Werkzeugsatz oder den Werkzeugsätzen zugeordnete Transportvorrichtung ist vom stößelseitigen Antrieb oberhalb des Bodens abkuppelbar und mit dem oder den Werkzeugsätzen auswechselbar.

Der Gedanke nach der in der GB-A-1 101 838 gezeigten Einrichtung ist auch nicht aufgegriffen worden in der DE-A1-29 00 526. Diese Schrift zeigt u. a. eine Transfereinheit zum Vor- und Zurückbewegen von Greiferschienen. Die Greiferschienen sind geteilt in werkzeugseitige Greiferschienen, die zugleich mit dem Werkzeug austauschbar sind, und in pressengestellseitige Greiferschienen, die im Pressenaufbau verbleiben. Die Greiferschienenteile sind über eine Stift-Loch-Verbindung formschlüssig untereinander verbindbar. Die Verbindung kann wiederholt aufgehoben und neu hergestellt werden durch Anheben und Absenken einer die Werkzeuge tragenden Platte. Um zu verhindern, daß sich die Greiferschienen aus ihrer gegenseitigen Verbindung voneinander lösen, wenn die Stangen sehr schnell bewegt werden, ist an der gestellseitigen Greiferschiene ein Öldruckzylinder mit einem Kolben angebracht, der bei Beaufschlagung auf ein gummielastisches Glied einwirkt, das sich unter Pressung an den Lochrand der werkzeugseitigen Lochung der Formschlußverbindung legt. Der Aufbau der Sicherungseinrichtung ist allseitig zugänglich und so den rauhen Betriebsbedingungen ausgesetzt. Die hervorragenden Bauelemente verhindern den Einsatz dieser Einrichtung zwischen den Werkzeugsätzen bzw. Werkzeugen innerhalb der Presse.

Weiterhin ist aus der US-A-3 795 130 eine Umsetzeinrichtung bekannt, mit der Werkstücke einer Presse zugeführt oder der Presse entnommen werden können. Die Umsetzeinrichtung weist außer den Mitteln zum Umsetzen von Werkstücken noch Verbindungsstangen auf, die in ihrer Länge teleskopartig einstellbar sind. In den Hohlraum im Endteil jeder Verbindungsstange ist je ein Anschlußstück eingesetzt, das quer zur Längserstreckung in Reihe hintereinander befindliche Bohrungen aufweist, die mit einer Bohrung in der Wandung der Verbindungsstange in Deckung bringbar sind. Durch die Bohrung in der Wandung der Verbindungsstange ist von außen ein Stift einsetzbar zum Arretieren des Anschlußstückes in dem Hohlraum. Es werden hierbei nicht gleiche Teile (Verbindungsstangen) miteinander verbunden. Das Verbinden von Verbindungsstange und Anschlußstück erfolgt manuell und kann mit den gegebenen Mitteln nicht automatisiert werden. Wird die Umsetzeinrichtung von dem Pressengestell bzw. Pressenwerkzeug entfernt, werden sowohl die Verbindungsstangen als auch die Anschlußstücke mit entfernt, ohne daß die Verbindung zwischen diesen Stangenteilen zu lösen ist.

Die Aufgabe der Erfindung liegt in der Automatisierung des Wechselvorganges der Greiferschienen zugleich mit dem Wechselvorgang der Werkzeuge. Hierbei soll ein nachrüstbares System geschaffen werden, das sowohl in Pressen ohne Anheben der Werkzeugsätze bei Werkzeugwechsel als auch in Pressen mit Anheben der Werkzeugsätze bzw. einem Anheben der Greiferschienen für deren Wechsel möglich ist.

Diese Aufgabe ist bei der eingangs genannten Pressen-Einheit gelöst durch die im Kennzeichen des Patentanspruches angegebenen Mittel und Anordnungen.

Die Vorteile der Erfindung ergeben sich aus der abgekapselten Bauweise, die raumsparend ist, eine langfristige funktionssichere und wartungsfreie Einrichtung schafft und mit der es möglich ist, die Stellglieder für das Schließen und Lösen der formschlüssigen Verbindung im Bereich der Verbindung angreifen zu lassen. Weitere Vorteile ergeben sich auch daraus, daß auf bereits vorhandene Hebemittel für die Schiebetisch-, Werkzeug- oder Greiferschienenanhebung zurückgegriffen werden kann. Es werden bereits vorhandene Hohlräume in den Greiferschienen optimal ausgenutzt.

Die weiteren Patentansprüche zeigen vorteilhafte Ausgestaltungen der Erfindung. Die Anzahl an Stellgliedern reduziert sich auf die doppelte Anzahl an Schnittstellen, da die Stellglieder nicht mit ausgewechselt werden. Die Erfindung ist sowohl bei Werkstücktransport mit an zwei Greiferschienen angebrachten, sich paarweise gegenüberliegenden und gemeinsam an dem Werkstück angreifenden Greifzeugen als auch für Greiferschienen mit je einem Greifzeug je Werkstückzugriff und insbesondere auch für aktivierbare Greifzeuge an einer Greiferschiene mit vertikalem Greiferzugriff einsetzbar. Weitere Vorteile ergeben sich auch aus der folgenden Beschreibung von in der Zeichnung dargestellten Ausführungsbeispielen zur Erfindung.

Es zeigen in verkleinerten Darstellungen :
Figur 1 einen Pressenausschnitt im Werkzeugbereich,
Figuren 2 und 3 Teilansichten der Mittel für die Werkstückbewegung,
Figur 4 die Greiferschienenenden miteinander zu verbindender Greiferschienen in Perspektive,
Figur 5 eine weitere Ausführungsform der Greiferschienenenden miteinander formschlüssig verbindender und arretierter Greiferschienen und
Figur 6 eine weitere Ausführungsform mit vertikal angreifendem Greifzeug.

In Fig. 1 ist mit 1 ein Bereich einer Presse beziffert, der im allgemeinen als Arbeitsraum einer Presse bezeichnet wird und in dem eine Anzahl an Werkzeugen 6, 7 angeordnet ist, mit den Pressenständern 2, einem an dem Pressentisch arretierbaren Schiebetisch 3, der hier den Pressentisch verdeckt, und mit Werkzeugen aus Werkzeugoberteilen 7 und Werkzeugunterteilen 6 bestehend, die an dem oder den Schiebetischen orientiert sind und mit diesem und bei mehreren Schiebetischen mit diesen aus dem Arbeitsraum herausgefahren werden können. Mit 8 sind Hubzylinder zum Anheben und Absenken des Schiebetisches positioniert. Es ist auch möglich, daß der Schiebetisch zum Verfahren nicht anhebbar ist. Für den Werkstücktransport zwischen den Arbeitsstationen einer Pressenstraße oder einer Mehrstufenpresse dienen Greiferschienen 12. 13, die paarweise z. B. für den horizontalen Werkstückzugriff aber auch einzeln z. B. für den vertikalen Werkstückzugriff vorhanden sein können. Die Greiferschienen sind im Bereich der mit 16 angegebenen Trennstellen voneinander in pressenseitige Greiferschienen 12 und werkzeugseitige Greiferschienen 13 trennbar. Die Greiferschienen sind in Gleitführungen 14 in Richtung der Transferbewegung und mit diesen in Greif- und Hebe- und Senkbewegung zu verstellen. Zum Heben und Absenken der Werkstücke in den Arbeitsstationen dienen Hubzylinder 11, mit denen, wie auch mit den Hubzylindern 8 der Schiebetische ein Ausheben der Greiferschienen 12 aus den Greiferschienen 13 (Fig. 1) bzw. ein Ausheben der Greiferschienen 13 aus den Greiferschienen 12 (Fig. 5) erfolgen kann. Die Hubrichtung während des Werkstücktransfers ist durch den Doppelpfeil 17 angedeutet, die Transferrichtung durch den Doppelpfeil 18. Die Greifbewegung erfolgt nach Fig. 1 aus der Zeichnungsebene heraus und ist in Fig. 2 mit 19 angegeben. In einem der kuppelbaren und entkuppelbaren Greiferschienenenden, wie sie auch in den Fig. 4, 5 und 6 gezeigt und in Fig. 4 mit 47 beziffert werden, sind ein Feststellglied 51 in Pfeilrichtung 58 in einem Versteifungsstück 50 verschieblich gelagert sowie ein Stellglied 56, das über eine Druckstange 53 an das Feststellglied angebunden ist. In dem anderen zugehörenden Greiferschienenende befindet sich fest installiert ein Gegenformstück 52 zur Aufnahme des bei Kuppelzustand in dessen Ausnehmung 61 einführbaren Feststellgliedes. Das Stellglied 56 kann ein doppeltwirkender Hydraulik-Zylinder-Kolben sein, der über die Schläuche 57 im Sinne einer Öffnungs-Schließbewegung für das Feststellglied ansteuerbar ist. Das Feststellglied ist in der Ausnehmung 60 des Versteifungsstückes und im wesentlichen im vorderen Bereich 62 geführt. Stellglied 56, Druckstange 53 und Feststellglied 51 in dem einen Greiferschienenende, das vorzugsweise dem pressenseitigen Greiferschienenteil 12 zuzuordnen ist sowie das Gegenformstück 52 in dem anderen Greiferschienenende erstrecken sich in Hohlräumen 73 der beispielsweise rechteckig oder quadratisch ausgeführten Greiferschienen, und zwar in deren Längserstreckung nach Pfeil 63. Die Greiferschienenenden weisen zur festen Verbindung in Transferrichtung 18 Verzahnungen 66 auf, beispielsweise einer einzelzahnähnlichen Ausgestaltung mit dem Vorsprung oder Zahn 67 und 68 mit den Aussparungen 69 zur Aufnahme des Zahnes des anzukuppelnden Greiferschienenendes.

Die Wirkung der Arretiermaßnahme aus Stellglied 56, Druckstange 53, Feststellglied 51 und Gegenformstück liegt in der Absicherung des Kuppelzustandes der Greiferschienenenden. Für einen Werkzeugwechsel werden durch automatisch ablaufende Steuerung zunächst das Feststellglied 51 aus der Ausnehmung 61 des Gegenformstückes 52 zurückgeführt, so daß die pressenseitige Greiferschiene 12 über den oder die Hubzylinder 8, 11 aus dem Eingriff mit der werkzeugseitigen Greiferschiene geführt wird. Der Hub der pressenseitigen Greiferschiene 12 ist dann um den Hub des Schiebetisches 3 zu vergrößern, wenn dieser zum Herausfahren der Werkzeuge über die Hubzylinder anzuheben ist. Fig. 4 läßt einen Blick auf die Enden der zu kuppelnden Greiferschienen zu. Für einen besseren Einblick in den Hohlraum 73 des oberen Greiferschienenendes, das beispielsweise das pressenseitige Greiferschienenende sein kann. ist das Gestänge aufgebrochen dargestellt. Das auszukuppelnde und darunter gezeigte Greiferschienenende ist in waagerechter Ebene um 180 Winkelgrad gedreht dargestellt worden zum besseren Einblick auf die Ausnehmungsseite 61. Die Enden der Greiferschienen sind in Richtung der Doppelpfeile 48 und 49 kuppelbar und entkuppelbar, also in Richtung des Hubes 17 der Transferbewegung, wobei die gezeigte Verzahnung formschlüssig ineinandergreift.

Eine andere Ausgestaltung der Enden der Greiferschienen zeigt Fig. 5. Es sind mehrere Zähne in Art von Zahnstangen 66 an jeder Greiferschiene angebracht mit den Fuß- und Kopflinien 71, 72, die senkrecht zur Entkuppelbewegung 49 (Fig. 4) bzw. zu den Hubrichtungen 17 verlaufen. Der gebildete Formschluß bei Kuppelzustand wird durch das in Richtung 58 geführte Feststellglied 51 gesichert.

Fig. 6 zeigt in einer Teilvorderansicht und einer Teilseitenansicht eine Greiferschiene mit dem pressenseitigen Greiferschienenteil 13 für eine vertikale Zustellbewegung 19 einer beispielsweise aktiven Greifzange 74. Die an dem Werkzeug bei Werkzeugwechsel verbleibende Greiferschiene 13 ist von der gestellseitigen Greiferschiene 12 2 durch Anheben der gestellseitigen Greiferschiene 12, wie hier gezeigt, oder durch Absenken bei vertauschter Anordnung der den Formschluß bildenden Zahnung 67, 68 entkuppelbar und kuppelbar. Die strichpunktierte Darstellungsweise deutet die Stellung der Greifzeuge 74 bei der Werkstückentnahme bzw. der Werkstückablage aus dem bzw. in das Werkzeug an.

Beim Werkzeugwechsel, insbesondere beim Werkzeugwechsel durch Schiebetische, kann durch eine sogenannte Summenschaltung die ganze Transfereinrichtung abgeschaltet werden. Die Summenschaltung bewirkt, daß bei Betätigung eines Schaltelementes gleichzeitig Befehl an z. B. das Ventil für Greiferlängsbewegung, hierbei bleiben die Greiferschienen in Stellung Vorschubende stehen, das Ventil für Greiferquerbewegung, hierbei öffnen die Greiferschienen oder verbleiben in der Offenstellung, und für das Ventil für die Hebe- und Senkbewegung, so daß die Greiferschienen in eine abgesenkte Lage geführt werden oder in dieser verbleiben, gegeben wird. Zur Verdeutlichung der Bewegungen der Greiferschienen bei Transfer dienen die Fig. 2 und 3.

In Fig. 2 wird gezeigt, wie über eine Verstellstange 21, die in dem Anlenkpunkt 22 an den Gelenkhebel 27, der in einem Gestellfestpunkt 23 schwenkbeweglich gelagert ist und an den Gelenkhebel 26 angelenkt ist. Bei Verstellung der Verstellstange in horizontaler Richtung wird die Anlenkstange 28 angehoben, die über ein Gleitlager 37 auf die Greiferschiene 12 im Sinne einer Anhebebewegung in Pfeilrichtung 17 einwirkt. Die Öffnungs- und Schließbewegung erfolgt über die Antriebsstange 31, ein Kegelradgetriebe 32, die Ritzelstange 35 mit Bewegungsumwandlung zwischen Ritzel 36 und den beiden Zahnstangen 33. von denen die hier rechts gezeigte Zahnstange fest an dem die Greiferschiene über die Führung 14 tragenden Schlitten 30 angelenkt ist. Der Schlitten ist hierfür über Führungsstifte 29 in einem Langloch 34 einer Tragplatte des Rahmens 2 längsbeweglich angeordnet.

Fig. 3 zeigt eine Möglichkeit zum Umsetzen einer Drehbewegung in die Transferbewegung 18 der Greiferschiene 12 mit einem um den Drehpunkt 39 verschwenkbaren Antriebshebel 38, einem in Führungen 42 verstellbaren Schlitten 41. Die Transferbewegung 18 erfolgt senkrecht zu den Bewegungen für das Heben und Senken 17 und für die Öffnungs- und Schließbewegung 19.

## Patentansprüche

1. Pressen-Einheit mit zumindest einem Pressentisch und einem an diesem in der Arbeitsstellung festsetzbaren Schiebetisch (3) zum Werkzeugwechsel und im Takt der Stößelbewegung verstellbare pressengestellseitige Greiferschienen (12) und werkzeugseitige Greiferschienen (13) für den Werkstücktransport von Bearbeitungsstation zu Bearbeitungsstation, die durch eine gegeneinander geführte Bewegung (48, 49) aneinander formschlüssig kuppelbar und voneinander entkuppelbar sind, und mit einem ansteuerbaren Stellglied (56) zum Arretieren der Verbindung über ein Feststellglied (51) zumindest während des Pressenbetriebes, dadurch gekennzeichnet, daß die Arretiermittel (51, 52, 53, 56) innerhalb von Hohlräumen (73) in den Enden (47) der Greiferschienen (12, 13) angeordnet sind und im wesentlichen aus dem ansteuerbaren Stellglied (56), dem von dem ansteuerbaren Stellglied (56) verschiebbaren Feststellglied (51) und einem Gegenformstück (52) bestehen, wobei das ansteuerbare Stellglied (56) und das verschiebbare Feststellglied (51) in einer der Greiferschienen (12, 13) und das Gegenformstück (52) in der anderen der Greiferschiene (12, 13) untergebracht sind, daß in das Gegenformstück (52) und in ein in den Endteil (47) der das Feststellglied (51) aufnehmenden Greiferschiene (12, 13) eingebrachtes Versteifungsstück (50) je eine Führungsnut (60, 61) zentral und in Längserstreckung (63) der Greiferschienen (12, 13) eingearbeitet ist zur Aufnahme des verschiebbaren Feststellgliedes (51), und daß senkrecht zu der Längserstreckung (63) der Greiferschienen (12, 13) in die Enden (47) der Greiferschienen (12, 13) Ausnehmungen (69) und sich mit diesen ergänzende Formteile (67, 68) eingearbeitet sind für einen Formschluß im Kuppelzustand der Greiferschienen (12, 13), wobei nach dem Zustandekommen des Formschlusses zwischen den Greiferschienen (12. 13) der Kuppelzustand durch das verschiebbare Feststellglied (51) sicherbar ist.

2. Pressen-Einheit nach Patentanspruch 1. dadurch gekennzeichnet, daß die ansteuerbaren Stellglieder (56) und die verschieblichen Feststellglieder (51) in den pressengestellseitigen Greiferschienenteilen (12) untergebracht sind.

3. Pressen-Einheit nach Patentanspruch 1, dadurch gekennzeichnet, daß an den anzukuppelnden Enden (47) der Greiferschienen (12, 13) sich in Längserstreckung (63) dieser erstreckende Verzahnungen (66) und bei Einzahnausführung jeweils eine Zahn- und Gegenzahnform (67, 68) zum Formschluß in Richtung der Längserstreckung (63) der Greiferschienen (12, 13) angebracht sind mit im wesentlichen senkrecht zur gegeneinander geführten Kuppelbewegung (48) verlaufenden Kopf- und Fußlinien (71, 72).

4. Pressen-Einheit nach Patentanspruch 3 mit für den Werkzeugwechsel anheb- und absenkbarem Schiebetisch (3), dadurch gekennzeichnet, daß die Verzahnungen (66, 68) an den werkzeugseitigen Greiferschienen (13) in Richtung der Kuppelbewegung (48) weisend angebracht sind.

5. Pressen-Einheit nach Patentanspruch 3, dadurch gekennzeichnet, daß die gestellseitigen Greiferschienen (12) mit zumindest einem Hubzylinder (11) zum Anheben und Absenken dieser verbunden sind, und daß die Verzahnungen (66, 67, 68) an den Enden (47) der pressengestellseitigen Greiferschienen (12) in Richtung der Kuppelbewegung (48) weisend angebracht sind.

## Claims

1. Press unit with at least one press platen and a sliding table (3), lockable on the latter in the working position, for a tool change and for grab rails (12) located on the same side as the press frame and grab rails (13) located on the same side as the tool, which are adjustable in synchronism with the plunger movement and are intended for transporting the workpieces from one machining station to another and which can be coupled positively, by a movement (48, 49) towards each other, and uncoupled from one another, and with a controllable regulating member (56) for fixing the connection via a locking member (51) at least during the operation of the press, characterized in that the fixing means (51, 52, 53, 56) are arranged inside cavities (73) in the ends (47) of the grab rails (12, 13) and consist essentially of the controllable regulating member (56), of the locking member (51) displaceable by the controllable regulating member (56) and of a counterpiece (52), the controllable regulating member (56) and the displaceable locking member (51) being accommodated in one of the grab rails (12, 13) and the counterpiece (52) being accommodated in the other grab rail (12, 13), in that a guide slot (60, 61) is made centrally and in the longitudinal extension (63) of the grab rails (12, 13) in the counterpiece (52) and in a stiffening piece (50) introduced into the end part (47) of the grab rail (12, 13) receiving the locking member (51), the said guide slots (60. 61) being intended for receiving the displaceable locking member (51 and in that recesses (69) and shaped parts (67, 68) complementary to these are formed at the ends (47) of the grab rails (12, 13) perpendicularly to the longitudinal extension (63) of the grab rails (12, 13), ensure a positive connection of the grab rails (12, 13) in the coupled state, and after the positive connection between the grab rails (12, 13) has been made the coupled state can be fixed by the displaceable locking member (51).

2. Press unit according to patent claim 1. characterized in that the controllable regulating members (56) and the displaceable locking members (51) are accommodated in the grab-rail parts (12) located on the same side as the press frame.

3. Press unit according to patent claim 1, characterized in that the coupling ends (47) of the grab rails (12, 13) have formed on them toothings (66) extending in the longitudinal extension (63) of the said grab rails (12, 13), there being in a single-tooth design a tooth shape and countertooth shape (67, 68) assigned to each, for the purpose of positive connection in the direction of the longitudinal extension (63) of the grab rails (12, 13), the said toothings (66) having tip and root lines (71, 72) extending essentially perpendicularly to the relative coupling movement (48).

4. Press unit according to patent claim 3 with a sliding table (3) which can be raised and lowered for the tool change, characterized in that the toothings (66, 68) on the grab rails (13) located on the same side as the tool are formed so as to point in the direction of the coupling movement (48).

5. Press unit according to patent claim 3, characterized in that the grab rails (12) located on the same side as the press frame are connected to at least one lifting cylinder (11) for raising and lowering the latter, and in that the toothings (66, 67, 68) at the ends (47) of the grab rails (12) located on the same side as the press frame are formed so as to point in the direction of the coupling movement (48).

## Revendications

1. Unité pour presse comportant : au moins une table et une table mobile (3) qui, dans la position de travail, peut être immobilisée sur elle ; des barres de saisie (12) situées côté bâti et mobiles à la cadence du mouvement du coulisseau ; des barres de saisie (13) situées du côté outil, pour le transport des pièces de poste de travail en poste de travail, ces barres de saisie pouvant être mutuellement couplées en formant une liaison positive et pouvant être désaccouplées ; et un organe positionneur (56) pouvant être commandé, pour réaliser le blocage de la liaison par l'intermédiaire d'un organe de solidarisation (51) au moins pendant la marche de la presse, caractérisée en ce que les moyens de blocage (51. 52, 53. 56) sont agencés à l'intérieur de cavités (73) dans les extrémités (47) des barres de saisie (12, 13) et sont constitués, pour l'essentiel, par l'organe positionneur commandé (56). par l'organe de solidarisation (51) qui peut être déplacé par l'organe positionneur pouvant être commandé (56), et par une pièce de forme conjuguée (52), l'organe positionneur pouvant être commandé (56) et l'organe mobile de solidarisation (51) étant agencés dans l'une des barres de saisie (12, 13), et la pièce de forme conjuguée (52) étant agencée dans l'autre des barres de saisie (12. 13), en ce que, dans la pièce de forme conjuguée (52) et dans une pièce de raidissement (50) agencée dans la partie extrême (47) de la barre de saisie (12, 13) recevant l'organe ,de solidarisation (51 est aménagée, centralement et dans la direction longitudinale (63) des barres de saisie (12, 13), une rainure de guidage (60, 61) pour recevoir l'organe de solidarisation (51) qui est mobile, et en ce que, perpendiculairement à la direction longitudinale (63) des barres de saisie (12, 13), dans les extrémités (47) de ces dernières (12, 13), sont aménagés des évidements (69) et des parties profilées (67, 68) complémentaires de ceux-ci, pour réaliser une liaison mécanique positive dans la position d'accouplement des barres de saisie (12, 13), l'organe de solidarisation (51) assurant le maintien sûr de la condition de couplage après l'établissement de la liaison mécanique positive entre les barres de saisie (12, 13).

2. Unité pour presse selon revendication 1, caractérisée en ce que les organes positionneurs pouvant être commandés (56) et les organes positionneurs mobiles (51) sont agencés dans les parties (12) de barre de saisie situées du côté bâti de la presse.

3. Unité pour presse selon revendication 1, caractérisée en ce que des dentures (66) s'étendant sur la direction longitudinale (63) des barres de saisie (12, 13) sont aménagées sur les extrémités à coupler de celles-ci (12, 13) et, dans le cas où il n'y a qu'une seule dent, un profil de dent et un profil conjugué (67, 68) y sont aménagés, cela pour réaliser la liaison mécanique positive dans la direction (63) de la longueur des barres de saisie (12, 13), les lignes de tête et de pied (71, 72) étant dirigées sensiblement perpendiculairement au mouvement de couplage mutuel (48).

4. Unité pour presse selon revendication 3, avec table mobile (3) pouvant être levée et descendue pour le changement d'outil, caractérisée en ce que les dentures (66, 68) sur les barres de saisie (13) situées du côté outil sont tournées dans la direction du mouvement d'accouplement (48).

5. Unité pour presse selon revendication 3, caractérisée en ce que les barres de saisie (12) situées du côté bâti sont liées à au moins un cylindre de soulèvement (11) pour les monter et les descendre, et en ce que les dentures (66, 67, 68) aux extrémités (47) des barres de saisie (12) situées du côté bâti de la presse sont tournées dans la direction du mouvement de couplage (48).
